# DEMANDE DE BREVET EUROPEEN

(11) **EP 1 541 481 A1**
(43) Date de publication de la demande: **15.06.2005**
(21) Numéro de dépôt: 04292913.3
(22) Date de dépôt: 08.12.2004
(51) Int. Cl.: B65D 33/28

(54) **Sachet à cordonnet perfectionné**

(30) Priorité: 09.12.2003 FR 0314390
(71) Demandeur: S2F FLEXICO, 60119 Henonville (FR)
(72) Inventeur: Eggermont, Philippe, 95660 Champagne sur Oise (FR)
(74) Mandataire: Texier, Christian

(57) **Abrégé**

La présente invention concerne un sachet à cordonnet de fermeture caractérisé en ce qu'il comprend au moins une perle de matériau thermo fusible (70, 72) déposée sur deux extrémités initialement séparées du cordonnet (60) pour réunir celles-ci.

## Description

La présente invention concerne le domaine des sachets comprenant un cordonnet de fermeture.

De nombreux sachets de ce type ont déjà été proposés.

On a illustré sur la figure 1 annexée, la structure générale d'un tel sachet connu de l'état de la technique et sur la figure 2, une vue partielle en coupe transversale de l'embouchure d'un tel sachet.

On aperçoit sur la figure 1 un sachet dont le corps est référencé 10 et qui comporte, au niveau de son embouchure, un cordonnet de fermeture 20.

Généralement le cordonnet de fermeture 20 est formé d'un fil de coton ou tout matériau équivalent.

Plus précisément, le cordonnet 20 comprend deux brins 22, 24 liés respectivement à l'un des deux feuillets 12, 14 composant le sachet.

Plus précisément encore, chaque brin 22, 24 est placé entre deux films composant l'embouchure (typiquement entre le feuillet principal 12, 14 et un film de renfort ou doublure 13, 15 rapporté sur le feuillet principal).

Chaque brin 22, 24 est libre de coulissement par rapport au film 12, 14 composant le sachet.

Les brins 22, 24 sont reliés entre eux, par un noeud 23, 25, au niveau de leur extrémité émergeant du corps de sachet 10.

Pour refermer le sachet après une première ouverture, il suffit de plisser l'embouchure par rapport au cordonnet 20. Différents modalités peuvent être retenues au choix de l'utilisateur. Une solution simple consiste à tirer sur une extrémité commune des deux brins 22, 24 en appliquant simultanément un appui compression sur le bord initialement adjacent du sachet. On obtient ainsi la configuration schématisée sur la figure 3.

Ces sachets connus ont déjà rendu de grands services.

Néanmoins, ils ne donnent pas toujours satisfaction.

En particulier, les sachets à cordonnet connus s'avèrent relativement onéreux quant à leur processus de fabrication, en raison notamment de l'opération de réalisation du noeud 23, 25 nécessairement manuel.

Différentes alternatives ont été proposées pour tenter de limiter ce coût, par exemple en disposant des clips métalliques ou équivalents sur les extrémités des cordonnets à la place des noeuds. Néanmoins, les tentatives actuelles n'ont pas donné satisfaction.

La présente invention a pour but d'améliorer la situation.

Plus précisément, la présente invention a notamment pour but de réduire le coût de fabrication des sachets connus.

Ce but est atteint dans le cadre de la présente invention, grâce à un sachet comprenant un cordonnet de fermeture comportant au moins une perle de matériau thermo fusible déposée sur deux extrémités initialement séparées du cordonnet pour réunir celles-ci.

D'autres caractéristiques, buts et avantages de la présente invention apparaîtront à la lecture de la description détaillée qui va suivre, et en regard des dessins annexés, donnés à titre d'exemples non limitatifs et sur lesquels :
- les figures 1 à 3 précédemment décrites représentent des sachets conformes à l'état de la technique,
- la figure 4 représente une vue en plan d'une première variante de réalisation conforme à la présente invention, et
- les figures 5 à 8 représentent des vues similaires de quatre autres variantes de réalisation conformes à la présente invention.

On aperçoit sur la figure 4 annexée, un corps de sachet 50. Celui-ci ne sera pas décrit dans le détail par la suite. Il peut être formé à l'aide de tous matériaux appropriés, feuille de matière plastique, papier, matériaux composites, etc ..., optiquement transparent ou non.

Le corps de sachet 50 peut être formé à l'aide d'une feuille unique repliée sur elle-même et soudée au niveau de certains bords adjacents ou encore à l'aide de deux feuilles initialement séparées, superposées et là encore soudées au niveau de certains bords adjacents.

Les feuilles de sachet peuvent être munies de toute impression appropriée en fonction du contenu.

On aperçoit sur la figure 4 annexée, un cordon 60 formé de deux brins 62, 68 engagés de façon connu en soi entre deux épaisseurs superposées de chaque feuillet principal ou toute disposition équivalente.

Les deux épaisseurs précitées peuvent être formées du feuillet principal de sachet et d'une bande de film superposée.

Comme on l'a indiqué précédemment, dans le cadre de la présente invention, une perle de matériau thermo fusible est déposée sur les extrémités adjacentes des deux brins du cordonnet 60.

Sur la figure 4, on distingue ainsi deux perles 70, 72 de matériau thermo fusible déposées sur les deux extrémités de chaque brin 62, 68.

Le matériau thermo fusible peut être formé de tous matériaux appropriés, par exemple à base de cire, matériau thermoplastique, thermodurcissables, etc ...

On a représenté sur la figure 5, une variante de réalisation, selon laquelle le corps de sachet 50 comporte des encoches 52 au niveau de l'émergence du cordonnet. Par ailleurs, on notera que sur la figure 5, les perles 70, 72 précitées de matériau thermo fusible sont placées au niveau des encoches 52.

On a représenté sur la figure 6, une autre variante de réalisation, selon laquelle les perles de matériau thermo fusible 70, 72 sont réalisées en soudant les feuillets en matériau thermoplastique du sachet sur les extrémités du cordonnet 60. Au cours de cette variante, on peut réaliser des encoches simultanément à la réalisation des perles de matériau thermo fusible.

La présente invention permet de réduire sensiblement le coût de production des sachets à cordonnet. L'invention permet également de renforcer la sécurité en garantissant une bonne liaison entre les deux extrémités du cordonnet.

Bien entendu la présente invention n'est pas limitée aux modes de réalisation particuliers qui viennent d'être décrits mais s'étend à toute variante conforme à son esprit.

Le cas échéant, chaque sachet peut être muni de deux cordonnets, comme illustré sur la figure 7.

Selon une autre caractéristique avantageuse de la présente invention comme illustré sur la figure 8, le cordonnet 60 peut être formé d'un élément unique replié en U sur lui-même et comportant une seule perle 70 au niveau des extrémités initialement libres du cordonnet.

Ces deux derniers modes de réalisation (double cordonnets et cordonnet formé d'un élément plié en U) peuvent s'appliquer à chacune des variantes précitées, c'est-à-dire y compris notamment en cas de sachets à encoches 52 et en cas de réalisation des perles à partir du matériau constituant le sachet.

## Revendications

1. Sachet à cordonnet de fermeture **caractérisé en ce qu'**il comprend au moins une perle de matériau thermo fusible (70, 72) déposée sur deux extrémités initialement séparées du cordonnet (60) pour réunir celles-ci.

2. Sachet selon la revendication 1, **caractérisé par le fait que** la perle de matériau thermo-fusible (70, 72) est déposée sur deux extrémités initialement séparées de deux brins du cordonnet (60) associés respectivement à deux feuillets composant le sachet, pour réunir les extrémités de ces deux brins.

3. Sachet selon l'une des revendications 1 ou 2, **caractérisé par le fait que** la perle de matériau thermo fusible (70, 72) est réalisée en cire.

4. Sachet selon l'une des revendications 1 ou 2, **caractérisé par le fait que** la perle de matériau thermo fusible (70, 72) est réalisée en matériau thermoplastique ou thermodurcissable.

5. Sachet selon l'une des revendications 1 à 4, **caractérisé par le fait que** la perle de matériau thermo fusible (70, 72) est réalisée par fusion/soudure d'une partie du matériau constituant le sachet.

6. Sachet selon l'une des revendications 1 à 5, **caractérisé par le fait qu'**il comprend deux perles de matériau thermo fusible (70, 72) déposées sur chacune des deux extrémités de deux brins (62, 68) composant le cordonnet (20).

7. Sachet selon l'une des revendications 1 à 5, **caractérisé par le fait que** le cordonnet (60) comprend un élément replié en U sur lui-même et une perle (70) de matériau thermo fusible déposée sur les extrémités du cordonnet.

8. Sachet selon l'une des revendications 1 à 7, **caractérisé par le fait que** les extrémités du cordonnet (60) sont placées dans des encoches formées sur les bords du sachet.

9. Sachet selon l'une des revendications 1 à 8, **caractérisé par le fait qu'**il comprend deux cordonnets (60).
